# FASCICULE DE BREVET EUROPEEN

(11) **EP 0 103 087 B1**
(45) Date de publication et mention de la délivrance du brevet: **09.10.1985**
(21) Numéro de dépôt: 83106366.4
(22) Date de dépôt: 30.06.1983
(51) Int. Cl.: E06B 1/62

(54) **Huisserie de porte palière d'ascenseur**
Schachttüreinfassung für einen Aufzug
Landing door frame for a lift

(30) Priorité: 03.08.1982 CH 4672/82
(43) Date de publication de la demande: 21.03.1984
(73) Titulaire: INVENTIO AG, CH-6052 Hergiswil NW (CH)
(72) Inventeur: Hass, Max, CH-6010 Kriens (CH)

## Description

L'invention concerne une huisserie de porte palière d'ascenseur qui comporte un cadre de porte, à chaque montant duquel est prévu un élément de calfeutrement latéral réglable horizontalement et à la partie supérieure duquel est associé un élément de calfeutrement réglable verticalement, éléments de calfeutrement au moyen desquels l'huisserie peut être adaptée au contour de la gaine d'ascenseur.

Pour remédier aux imprécisions relatives qui, lors de la construction des immeubles, se produisent inévitablement aux ouvertures pratiquées dans les gaines d'ascenseurs pour loger les portes palières, il est courant de prévoir des ouvertures de dimensions suffisantes pour permettre la pose d'une huisserie constituée d'un cadre de porte aux montants relativement étroits, complété latéralement et à sa partie supérieure par des éléments de calfeutrement capables d'être adaptés au contour de l'ouverture de gaine concernée. Des retouches ou raccords de maçonnerie sont ainsi dans une large mesure évités. Dans de nombreux cas, cette solution est imposée par le fait que, dans le but d'un abaissement du prix de revient de la construction et/ou d'une standardisation, certains architectes ou entrepreneurs se refusent à concevoir des gaines d'ascenseurs comportant des retours de maçonnerie aux ouvertures palières, aussi bien qu'à effectuer des retouches à la maçonnerie une fois l'huisserie installée.

Le brevet français n° 2120 596 montre une huisserie de porte palière d'ascenseur mettant en oeuvre de tels éléments de calfeutrement. Dans la solution proposée, un calfeutrement latéral est effectué, sur la hauteur du cadre de porte, au moyen de deux éléments en tôle pliée de section en forme d'U qui recouvrent partiellement la face frontale du montant de cadre de porte auquel chacun d'eux est associé et qui sont reliés, à l'arrière, à ce dernier par l'intermédiaire de languettes de fixation. A son bord externe, chaque élément en tôle pliée est complété par une cornière capable d'être réglée horizontalement et d'être reliée à l'arrière de l'élément au moyen de boulons. Sur la traverse supérieure du cadre de porte est fixé un fronton qui s'étend sur toute la largeur de l'huisserie et à l'arrière duquel est disposée une tôle de calfeutrement réglable verticalement. Le calfeutrement latéral au-dessus des cornières est effectué au moyen d'équerres de tôle fixées aux extrémités du fronton et réglables horizontalement.

Cette huisserie de porte palière a l'inconvénient d'exiger, pour le calfeutrement tant latéral que vertical, la mise en oeuvre de plusieurs sortes d'éléments et, partant, d'un grand nombre de moyens de fixation. Sa construction est de ce fait relativement compliquée. Un autre inconvénient réside encore dans le fait qu'à moins de prévoir pour le fronton et la tôle de calfeutrement vertical un ajustement sur place à la largeur de l'ouverture de la gaine, des jours subsistent dans l'huisserie au voisinage des équerres de tôle fixées aux extrémités du fronton. Ces jours, comme d'ailleurs ceux pouvant éventuellement subsister aux raccords des différents éléments, doivent être obturés au moyen de joints en caoutchouc ou en matière similaire. Une telle huisserie ne peut donc sans autre satisfaire aux règlements en vigueur dans certains pays en matière d'étanchéité et de résistance au feu des gaines et portes palières d'ascenseurs. Enfin, l'étroitesse de la surface visible des cornières, qui se trouvent en retrait des éléments en tôle pliée et dont la moindre différence d'un côté du cadre de porte à l'autre ou d'une huisserie à l'autre frappe l'oeil, a le désavantage de faire ressortir les imprécisions de largeur des ouvertures de gaines.

La présente invention a pour but de remédier à ces inconvénients. Telle qu'elle est caractérisée dans la revendication, l'invention résout le problème qui consiste à créer une huisserie de porte palière d'ascenseur qui puisse être adaptée au contour de l'ouverture pratiquée dans la gaine sans que ses éléments de calfeutrement aient à faire l'objet de retouches ou laissent subsister, entre eux et à leur raccord avec le cadre de porte, des jours dans l'huisserie.

L'avantage apporté par l'invention réside avant tout dans la simplicité de construction de l'huisserie qui n'exige pas la mise en oeuvre d'éléments intermédiaires entre les éléments de calfeutrement proprement dits et le cadre de porte. Les opérations de pose de l'huisserie, notamment le réglage et la fixation des éléments de calfeutrement, sont de ce fait largement facilitées, ceci d'autant plus que les trois éléments de calfeutrement sont guidés, suivant le cas, dans les montants du cadre de porte ou par la partie frontale de ce dernier.

Une forme d'exécution de l'invention est exposée ci-après, en référence au dessin annexé, dans lequel :
la figure 1 est une vue simplifiée en élévation montrant, côté palier, une huisserie de porte palière d'ascenseur pourvue d'éléments de calfeutrement conforme à l'invention ;
la figure 2 est une vue en coupe de profil, selon la ligne AA, de l'huisserie représentée par la figure 1 ;
la figure 3 montre, vus en coupe horizontale selon la ligne BB de la figure 1 et à plus grande échelle, des détails de l'huisserie selon les figures 1 et 2.

Les figures représentent une huisserie de porte palière d'ascenseur destinée à être adaptée au contour d'une ouverture pratiquée dans une gaine d'ascenseur à l'emplacement d'un palier 1 dont le sol 1.1 présente la feuillure usuelle 1.11 servant à loger le support du seuil de porte, non représenté. La référence 2 désigne le cadre d'une porte palière, également non représentée. Le cadre de porte 2 est formé par deux montants verticaux parallèles 3, 4 reliés entre eux, à leur extrémité supérieure, par une traverse 5 de section en U dont les branches sont dirigées vers l'intérieur. Chaque montant 3, 4 est constitué par une tôle coudée longitudinalement à angle droit, de façon à présenter une section en L et former, pour le montant, une paroi latérale côté porte et une paroi externe ou frontale, la paroi frontale comportant un retour double à angle droit 3.1,4.1 dirigé vers l'intérieur du montant (fig. 3).

A l'intérieur de chaque montant 3, 4 et sur la face interne de sa paroi latérale, est fixée par soudage une tôle coudée longitudinalement à angle droit 6, 7 qui s'étend sur toute la hauteur du montant et laisse, entre son côté libre et la bordure formée par le retour double à angle droit 3.1,4.1 de la paroi frontale du montant, un espace suffisant pour l'engagement et le guidage dans le montant 3, 4 d'un élément de calfeutrement latéral décrit ci-après.

Chaque élément de calfeutrement latéral est constitué par un panneau rectangulaire en tôle 8, 9 dont la longueur est plus grande que la hauteur du cadre de porte 2, mais qui est cependant plus courte que la distance entre la base de la feuillure 1.11 et le linteau 1.2 délimitant le haut de l'ouverture de gaine. Dans sa partie engagée dans le montant 3, 4, chaque panneau rectangulaire 8, 9 comporte des ouvertures 10 oblongues verticalement qui forment, avec des ouvertures oblongues 11 prévues horizontalement dans le côté libre de la tôle 6, 7 soudée sur la face interne de la paroi latérale du montant 3, 4, des guidages pour des boulons de fixation 12 servant à relier le panneau rectangulaire 8, 9 au montant 3, 4.

A la partie supérieure du cadre de porte 2 est associé un élément de calfeutrement constitué par une étroite bande de tôle 13 qui s'étend sur toute la largeur du cadre de porte 2 et dont les extrémités 13.1, 13.2 sont coudées à angle droit, de façon que la bande de tôle 13 puisse être disposée à cheval sur la partie frontale du cadre de porte 2 et que ses extrémités coudées 13.1, 13.2 entrent en contact, de part et d'autre des montants 3 et 4, avec les panneaux rectangulaires 8 et 9. La bande de tôle 13 se présente ainsi comme un étrier en forme d'U, dont les branches que constituent les parties coudées 13.1, 13.2 sont guidées latéralement par le cadre de porte 2 et qui peut être réglé en position verticale sur ce dernier selon les flèches I. Les moyens de fixer la bande de tôle 13 n'ont pas été représentés. Une fois réglée en position verticale, la bande de tôle 13 peut être fixée par des vis, ou par l'intermédiaire de languettes de tôle rapportées, aux montants 3 et 4 ou à la traverse 5, ou encore être reliée à un autre élément fixé à la maçonnerie et au cadre de porte 2, par exemple à une traverse supportant la porte palière.

Les panneaux rectangulaires 8 et 9 présentent, à leur bord extérieur, un retour à angle droit 8.1, 9.1 par lequel, une fois leur partie inférieure engagée dans la feuillure 1.11 et leur réglage vertical et horizontal effectué, selon les flèches Il et III, grâce au déplacement des boulons de fixation 12 dans les ouvertures oblongues 10 et 11, ils peuvent être fixés au bord latéral correspondant 1.3, 1.4 de l'ouverture de gaine (fig. 3) au moyen de vis, non représentées.

Dans la limite permise par la longueur des ouvertures oblongues 10 et 11, un calfeutrement làtéral intégral et une grande partie du calfeutrement vertical de l'huisserie peuvent être obtenus à partir du seul réglage des panneaux rectangulaires 8 et 9. Les jours verticaux subsistant au-dessus du cadre de porte sont ensuite facilement comblés par simple positionnement vertical de la bande de tôle 13 (fig. 2).

Il va de soi que, sans sortir du cadre de l'invention, les montants du cadre de porte aussi bien que la traverse qui les relie peuvent faire l'objet de variantes d'exécution, notamment en fonction du type de porte palière concerné. Par exemple, au lieu d'être rapportée, la tôle servant au guidage du panneau rectangulaire à l'intérieur du montant peut faire partie du montant même. En outre, selon le type de porte palière, les panneaux rectangulaires peuvent différer en largeur d'un montant du cadre de porte à l'autre.

## Revendications

Huisserie de porte palière d'ascenseur qui comporte un cadre de porte (2), à chaque montant (3, 4) duquel est prévu un élément de calfeutrement latéral (8, 9) réglable horizontalement et à la partie supérieure duquel est associé un élément de calfeutrement (13) réglable verticalement, éléments de calfeutrement au moyen desquels l'huisserie peut être adaptée au contour de l'ouverture prévue dans la gaine d'ascenseur, caractérisée en ce que chaque élément de calfeutrement latéral est constitué par un panneau rectangulaire en tôle (8, 9) qui dépasse en longueur la hauteur du cadre de porte (2) et s'engage dans le montant (3, 4) correspondant à l'intérieur duquel il est guidé par une tôle de guidage (6, 7) portée par le montant (3, 4), en ce que chaque tôle de guidage (6, 7) comporte des ouvertures oblongues (11) qui forment, avec des ouvertures oblongues (10) prévues perpendiculairement dans le panneau rectangulaire (8, 9) correspondant, des guidages pour des boulons de fixation (12) au moyen desquels le panneau rectangulaire (8, 9) est réglable à la fois verticalement et horizontalement et est fixé au montant (3, 4), et en ce que l'élément de calfeutrement associé à la partie supérieure du cadre de porte (2) est constitué par un étrier en tôle (13) en forme d'U qui est disposé à cheval sur la partie frontale du cadre de porte (2) et dont les deux branches (13.1, 13.2) sont guidées latéralement par le cadre de porte (2).

## Claims

Lift landing door frame for a lift which comprises a frame (2), at each upright (3, 4) of which is arranged a horizontally adjustable lateral caulking element (8, 9) and with the upper part of which is associated a vertically adjustable caulking element (13), caulking elements by means of which the surround can be adapted to the outline of the opening arranged in the lift sleeve, characterised in that each lateral caulking element is constituted by a rectangular sheet metal panel (8, 9) which in length exceeds the height of the door frame (2) and engages in the corresponding upright (3, 4), at the interior of which it is guided by a guidance plate (6, 7) carried by the upright (3, 4), in that each guidance plate (6, 7) comprises oblong openings (11) which form, with oblong openings (10) arranged perpendicularly in the corresponding rectangular panel (8, 9), guides for fixing bolts (12) by means of which the rectangular panel (8, 9) is adjustable at the same time vertically and horizontally and is fixed to the upright (3, 4), and in that the caulking element associated with the upper part of the frame (2) is constituted by a U-shape sheet metal strap (13) which is disposed astride on the frontal part of the frame (2) and the two limbs (13.1, 13.2) of which are laterally guided by the frame (2).

## Patentansprüche

Schachttüreinfassung für einen Aufzug, bestehend aus einem Türrahmen (2) an dessen jedem Pfosten (3, 4) ein horizontal einstellbares, seitliches Abdeckelement (8, 9) vorgesehen und an dessen Oberteil ein vertikal einstellbares Abdeckelement angeordnet ist, wobei mittels dieser Abdeckelemente die Schachttüreinfassung an die Umrisse der im Aufzugsschacht vorgesehenen Aussparung angepasst werden kann, dadurch gekennzeichnet, dass jedes seitliche Abdeckelement aus einer in der Länge die Höhe des Türrahmens (2) übersteigenden und im zugehörigen Pfosten (3, 4) angeordneten rechtwinkligen Blechfüllung (8, 9) besteht, welche im Innern des Pfostens (3, 4) durch ein vom Pfosten (3, 4) getragenen Führungsblech (6, 7) geführt ist, wobei jedes Führungsblech (6, 7) Längsschlitze (11) aufweist, welche mit senkrecht zu diesen in der zugehörigen Blechfüllung (8, 9) angeordneten, übereinstimmenden Längsschlitzen (10) Führungen für Befestigungsschrauben (12) bilden, mittels welchen die rechtwinklige Blechfüllung (8, 9) zugleich senkrecht und waagrecht einstellbar und am Pfosten (3, 4) befestigt ist, und dass das am Oberteil des Türrahmens (2) angeordnete Abdeckelement aus einem U-förmigen Blechbügel (13) gebildet ist, welcher auf der Frontseite des Türrahmens aufgesetzt und mit den beiden Schenkeln (13.1, 13.2) seitlich durch den Türrahmen (2) geführt ist.
